# EUROPÄISCHE PATENTSCHRIFT

(11) **EP 0 928 867 B1**
(45) Veröffentlichungstag und Bekanntmachung des Hinweises auf die Patenterteilung: **11.07.2007**
(21) Anmeldenummer: 98124722.4
(22) Anmeldetag: 28.12.1998
(51) Int. Cl.: E05B 19/00, E05B 15/08

(54) **Querschnittsprofil eines Flachschlüssels oder des Schlüsselkanals eines zugehörigen Schliesszylinders**
Cross-section of a flat key or of the corresponding lock cylinder
Section transversale d'une clé plate ou de la serrure correspondante

(30) Priorität: 12.01.1998 DE 19800733
(43) Veröffentlichungstag der Anmeldung: 14.07.1999
(73) Patentinhaber: C. Ed. Schulte GmbH Zylinderschlossfabrik, 42551 Velbert (DE)
(72) Erfinder: Stefanescu, Alexander, 42549 Velbert (DE)
(74) Vertreter: Grundmann, Dirk

(56) Entgegenhaltungen:
- EP-A- 0 567 832
- EP-A- 0 780 530
- DE-A- 4 123 378
- US-A- 4 653 298

## Beschreibung

Die Erfindung betrifft die Gestaltung des Querschnittprofils eines Schlüsselkanals und des dazu passenden Schlüssels bzw. Schlüsselkanals.

Die EP 0 567 832 A1 beschreibt ein Querschnittsprofil, eines Schließzylinders und des dazu passenden Schlüssels. Dabei verläuft die Profillängsmittelebene spitzwinklig geneigt zur durch die Zuhaltungsstifte gehenden Längsmittelebene eines Profil-Schließzylinders derart, dass der auf einer Seite des Schlüsselschaftes befindliche Profilabschnitt in der vorgenannten Längsmittelebene liegt. Auf diese Weise erhält man einen ergonomisch günstig angeordneten Schlüsselkanal sowie eine weitgehende Verschleierung des Querschnittsprofils. Mittelst moderner Picking-Geräte, welche mit hoher Schlagkraft und hohen, bei Bedarf auch einstellbaren Frequenzen arbeiten, lassen sich auch bei solchen Querschnittsprofilen die Zuhaltungsstifte einordnen Daher wurden, um das unbefugte Öffnen von Schließzylindern mittelst der Picking-Methode zu verhindern, parazentrische Profile entwickelt, welche die Pickingnadel auf dem Weg zu den Kernstiften blockieren sollen. Dies ist weitestgehend möglich bei Einsatz manueller Picking-Werkzeuge oder bei verhältnismäßig schwachen elektrischen Picking-Geräten. Bei Einsatz der modernen Picking-Geräte, welche mit der hohen Schlagkraft und hohen Schlagfrequenz arbeiten, werden die Kernstifte mit ausreichender Kraft in Schwingung gebracht, obwohl die Schwingungsebene der Pickingnadel nur schräg zur konischen Spitze verläuft. Auf diese Weise lassen sich Schließzylinder mit parazentrischen Schlüsselprofilen nach der Hobb'schen Methode kurzfristig öffnen.

Aus der DE 4123378 A1 ist ein Zylinderschloss für Schließanlagen bekannt. Der Schlüssel besitzt eine Längsmittelebene, wobei Abschnitte des Schlüsselkanals sowohl geradlinig als auch bogenförmig verlaufen können. Insbesondere bei bogenförmig verlaufenden Abschnitten des Schlüsselkanals bilden sich V-förmige Ecken, innerhalb des Kanals. Die Gesamthöhle des Profils ist dort in einem oberen und einem unteren Abschnitt derartig unterteilt, dass die beiden Abschnitte versetzt zueinander zur Schlüsselkanalmittelebene liegen. Hierdurch soll die Benutzung von Abtastwerkzeugen erschwert werden.

Die EP 078053 A1 beschreibt ein Zylinderschloss mit einem dazu passenden Schlüssel, bei dem der Schlüsselkanal ebenfalls einen oberen und einen unteren Abschnitt aufweist. Der obere Abschnitt des Schlüsselkanals besitzt eine Profilmittelebene, die geneigt zu der Profilmittelebene des unteren Abschnittes verläuft. Seitlich erstrecken sich Profilabschnitte zur Profilvariation.

Das US 4,653,298 beschreibt einen Schließzylinder mit dazu passendem Schlüssel, wobei der Schlüsselkanal bzw. das Profil des dazu passenden Schlüssels eine Vielzahl von rechtwinklig zueinander stehenden Profilabschnitten ausbildet. Zwei dieser rechtwinklig zur Profillängsmittelebene sich erstreckenden Profilabschnitte besitzen spitzwinklig aufeinander zu laufende Wandungsabschnitte.

Dem Gegenstand der Erfindung liegt die Aufgabe zugrunde, ein gattungsgemäßes Querschnittsprofil zu schaffen, bei welchem das Öffnen des Schließzylinders auch bei Einsatz von mit hoher Schlagkraft und Frequenzen arbeitenden Picking-Geräten weitgehend verhindert ist.

Diese Aufgabe wird durch die in dem Hauptanspruch angegebene Erfindung gelöst.

Zufolge derartiger Ausgestaltung ist ein Schließzylinder gegeben, welcher einen erhöhten Sicherheitswert aufweist. Ein Öffnen des Schließzylinders nach der Hobb'schen Öffnungsmethode mittels mit hoher Schlagkraft und hohen Frequenzen arbeitenden Picking-Geräten ist weitgehend verhindert. Damit die Pickingnadel nach Einführen in den Schlüsselkanal ihre maximale Schlagamplitude erreichen kann, muss sie so ausgerichtet sein, dass sie durch die sich gegenüberliegenden Profilabschnitte verläuft. Aufgrund der Gestaltung dieser Profilabschnitte erfährt jedoch die Pickingnadel eine Blockierung, so dass die Schlagkraft nicht mehr ausreichend genug an den Kernstift-Spitzen wirksam werden kann. Es lassen sich daher die Zuhaltungsstifte nicht vorschriftsmäßig einordnen, um den Zylinderkern drehen zu können. Damit beide sich gegenüberliegende Profilabschnitte hinsichtlich einer Blockade wirksam werden können, sind die Schmalendflächen der Profilabschnitte durch einen Bewegungskanal für die Pickingnadel verbunden. Weiterhin ist hervorzuheben, dass die Profilabschnitte spitzwinklig auf einander zu laufende, zu den Schmalendflächen führende Wandabschnitte ausbilden. Diese verlaufen geneigt zur Schwingungsebene der Pickingnadel und bewirken durch die auf sie auftreffende Pickingnadel den Brems- bzw. Blockiereffekt. Optimal erweist es sich dabei, dass die Mündungsweite zwischen den Wandabschnitten größer ist als die Weite der Pickingnadel und die Weite der Schmalendflächen kleiner ist als die Weite der Pickingnadel. Sodann ist hervorzuheben, dass die Profilabschnitte die parallel zur Profillängsmittelebene verlaufenden Breitseitenflächen überragen. Das Querschnittsprofil kann sodann ein parazentrisches Grundprofil ausbilden, so dass auch bei Einsatz manueller Pickingwerkzeuge das Öffnen nach der Hobb'schen Öffnungsmethode erschwert ist. Es ist vorgesehen, dass der von der Profillängsmittelebene und der Bewegungskanalmittelebene eingeschlossene Winkel kleiner oder gleich 45° ist. Dieser Winkel ist in Abhängigkeit von dem parazentrischen Grundprofil zu ermitteln unter der Voraussetzung, dass die Pickingnadel in den Schlüsselkanal unter einem Winkel von ca. 30° eingeführt wird, um die maximale Schwingungsamplitude zu erreichen. Erschwert wird das unbefugte Öffnen eines entsprechend gestalteten Schließzylinders durch zweite, parallel zu den ersten verlaufende, V-förmig abragende Profilabschnitte. Es liegt dabei ein unterbrochener Bewegungskanal zwischen sich gegenüberliegenden ersten und zweiten Profilabschnitten vor, so daß dies zu einem Bruch der Pickingnadel führen kann. Der Überstand der Profilabschnitte ist so groß gewählt, daß er etwa der halben Profildicke entspricht. Der entsprechende Flachschlüssel ist dabei mit einem Querschnittsprofil nach einem oder mehreren der vorhergehenden Ansprüche gestaltet. Dies trifft ebenfalls auf einen Schließzylinder mit einem Schlüsseleinsteckprofil zu, welcher nach einem oder mehreren der vorhergehenden Ansprüche gestaltet ist.

Nachstehend wird ein Ausführungsbeispiel der Erfindung anhand der Zeichnungen erläutert. Es zeigt:
- Fig. 1: einen Teilabschnitt eines Ausführungsbeispiels des erfindungsgemäß gestalteten Schließzylinders,
- Fig. 2: den Schnitt nach der Linie II-II, vergrößert dargestellt,
- Fig. 3: einen Querschnitt durch eine Pickingnadel und
- Fig. 4: einen Querschnitt durch einen nicht erfindungsgemäßen Schließzylinder mit einem an sich bekannten, parazentrischen Querschnittsprofil, bei welchem jedoch die Profilabschnitte nicht vorhanden sind.

Bezüglich des dargestellten Schließzylinders 1 handelt es sich um einen Doppelprofil-Schließzylinder. Dieser besitzt ein Gehäuse G mit einem im Grundriß kreisförmigen Abschnitt 2, von welchem radial ausladend ein Flanschabschnitt 3 ausgeht. Sodann ist das Gehäuse G mit einem vom kreisförmigen Abschnitt 2 ausgehenden Ausschnitt 4 versehen zur Aufnahme eines Schließgliedes 5 mit radial abragendem Schließbart 6.

Beiderseits des Ausschnittes 4 lagert in jedem kreisförmigen Abschnitt 2 in einer Kernbohrung 7 ein Zylinderkern 8. Dieser besitzt einen Schlüsselkanal 9, dessen Profillängsmittelebene x-x mit der Bewegungsebene hintereinänderliegender, im Gehäuse angeordneter Stiftzuhaltungen fluchtet. Jede Stiftzuhaltung setzt sich zusammen aus einem Kernstift 10 und einem in Richtung desselben abgefederten Gehäusestift 11, wobei die den Kernstiften 10 zugekehrten Enden der Gehäusestifte 11 bei abgezogenem Schlüssel in die die Kernstifte 10 aufnehmenden Kernbohrungen hineinragen und somit die Drehbewegung des Zylinderkerns 8 sperren.

Die Profillängsmittelebene x-x des Schlüsselkanals 9 ist von den Schmalseiten des Querschnittsprofils begrenzt. Zu den Schmalseiten des Schlüsselkanals hin sind V-förmig auslaufende, sich gegenüberliegende Profilabschnitte 12, 13 vorgesehen. Beim Ausführungsbeispiel schließen die Profilabschnitte 12, 13 zur Profillängsmittelebene x-x einen Winkel Alpha von etwa 45° ein. Dieser Winkel ist gemäß Fig. 2 beim Profilabschnitt 12 eingezeichnet. Ein entsprechender Winkel liegt auch bei dem Profilabschnitt 13 vor, was jedoch nicht dargestellt ist. Bezüglich der Profilabschnitte 12, 13 handelt es sich um die ersten, sich gegenüberliegenden Profilabschnitte, parallel zu denen sich zweite, ebenfalls V-förmig abragende Profilabschnitte 14, 15 erstrecken. Letztere sind der Profilquermittelebene benachbart, besitzen also einen geringeren Abstand zu dieser als die ersten Profilabschnitte 12, 13. Die zweiten Profilabschnitte 14, 15 verlaufen ebenfalls unter einem Winkel von etwa 45° zur Profillängsmittelebene x-x.

Die Schmalendflächen 12', 13' der Profilabschnitte 12, 13 sind durch einen Bewegungskanal B für eine Pickingnadel 16 miteinander verbunden. Letztere ist Bestandteil eines elektrischen Picking-Gerätes, welches mit hoher Schlagkraft und hoher Frequenz arbeitet. Die Frequenz ist bei Bedarf auch einstellbar. Aus Fig. 2 ist ersichtlich, daß der Bewegungskanal B etwa geradlinig verläuft. Der Bewegungskanal hat dabei einen Winkel von etwa 30° zur Profillängsmittelebene x-x. Unter diesem wird die Pickingnadel 16 in den Schlüsselkanal 9 eingeführt, wobei die maximale Schwingungsamplitude der Pickingsnadel erreicht wird.

Wie aus Fig. 2 ersichtlich ist, besitzen die Profilabschnitte 12, 13 spitzwinklig aufeinanderzulaufende, zu den Schmalendflächen 12', 13' führende Wandabschnitte 12", 12"' bzw. 13", 13"'.

Die Fig. 2 und 3 veranschaulichen, daß die Mündungsweite zwischen den Wandabschnitten 12", 12"' bzw. 13", 13"' größer ist als die Weite a der Pickingnadel 16. Ferner ist die Weite der Schmalendflächen 12', 13' kleiner als die Weite a der Pickingnadel. Das bedeutet, daß die in Schwingung versetzte Pickingnadel, vgl. Fig. 2, infolge der vergrößerten Mündungsweite zwischen den Wandungsabschnitten in die Profilabschnitte 12, 13 eintreten kann, jedoch durch die geringere Weite der Schmalendflächen infolge konischen Zulaufes der Wandabschnitte durch Keilwirkung blockiert wird.

Die Profilabschnitte 12, 13, 14 und 15 überragen die parallel zur Profillängsmitteleben x-x verlaufenden Breitseitenflächen 17, 18. Fig. 2 veranschaulicht dabei, daß das Querschnittsprofil ein parazentrisches Grundprofil ist. Das bedeutet, daß die von den Breitseitenflächen 17, 18 ausgehenden Profilrippen mindestens bis zur Profillängsmittelebene x-x reichen.

Wie auch die ersten Profilabschnitte 12, 13 überragen die zweiten Profilabschnitte 14, 15, welche hinsichtlich ihrer Abmessungen der ersten Profilabschnitten 12, 13 entsprechen, die Breitseitenflächen 17, 18 des Grundprofiles. Der Überstand der Profilabschnitte 12, 13, 14, 15 entspricht etwa der halben Profildicke.

Sodann ist Fig. 2 zu entnehmen, daß ein unterbrochener Bewegungskanal zwischen sich gegenüberliegenden ersten und zweiten Profilabschnitten vorliegt. Das sieht im Detail so aus, daß in den Bewegungskanal zwischen dem ersten Profilabschnitt 12 und dem zweiten Profilabschnitt 15 eine Profilecke 19 hineinragt. In den Bewegungskanal zwischen dem ersten Profilabschnitt 13 und dem zweiten Profilabschnitt 14 ragt dagegen die Profilecke 20 in den Bewegungskanal für die Pickingnadel hinein, so daß bei einer Schwingung der Pickingnadel in den beiden zuletzt genannten Bewegungskanälen ein Torsionsmoment an der Pickingnadel wirksam wird, was schnell zu einem Bruch derselben führt.

Beim Ausführungsbeispiel wurde das Querschnittsprofil des Schlüsselkanals 9 eines Schließzylinders 1 beschrieben. Entsprechend diesem Querschnittsprofil ist der Querschnitt des zugehörigen Flachschlüssels gestaltet, bei welchem die Profilabschnitte als entsprechend ausgerichtete Rippen gestaltet sind.

Das in Fig. 4 dargestellte Querschnittsprofil des Schlüsselkanals 21 entspricht dem Grundprofil des Schlüsselkanals 9 der vorbeschriebenen Ausführungsform. Das bedeutet, daß dem Schlüsselkanal 21 keine Profilabschnitte zugeordnet sind. Aufgrund dieser Tatsache läßt sich eine Pickingnadel 16 in den Schlüsselkanal 21 einführen derart, daß die Schwingungsamplitude y unter einem Winkel von ca. 30° zur Profillängsmittelebene x-x verläuft. Da keine Profilabschnitte am Schlüsselkanal 21 vorhanden sind, kann die Pickingnadel 16 an den abgeschrägten Spitzen der Kernstifte voll wirksam werden und diese einordnen.

## Patentansprüche

1. Schließzylinder (1) mit einem Schlüsselkanal (9), der ein Querschnittsprofil mit einer Profillängsmittelebene (x-x) aufweist, welche von den Schmalseiten des Querschnittsprofil begrenzt ist und zu den Schmalseiten hin V-förmig auslaufende, sich gegenüberliegende und mit einem Bewegungskanal (B) miteinander verbundene Profilabschnitte (12,13) aufweist, wobei die Profillängsmittelebene (x-x) in Fluchtrichtung einer Zylinderstiftachse und geneigt zum Bewegungskanal (B) verläuft und die Profilabschnitte (12,13) spitzwinklig aufeinander zu laufende, zu den Schmalendflächen (12*'*, 13*'*) führende Wandungsabschnitte (12", 12"' bzw. 13*",* 13"') ausbilden, **dadurch gekennzeichnet, dass** der von der Profillängsmittelebene (x-x) und der Bewegungskanalmittelebene eingeschlossene Winkel (α) kleiner oder gleich 45° ist.

2. Schließzylinder nach Anspruch 1 **dadurch gekennzeichnet, dass** die Profilabschnitte (12, 13) die parallel zur Profillängsmittelebene (x-x) verlaufenden Breitseitenflächen (17, 18) überragen.

3. Schließzylinder nach einem der vorhergehenden Ansprüche, **gekennzeichnet durch** ein parazentrisches Grundprofil.

4. Schließzylinder nach einem der vorhergehenden Ansprüche **gekennzeichnet durch** zweite, parallel zu den ersten (12, 13) verlaufende V-förmig abragende Profilabschnitte (14, 15).

5. Schließzylinder nach Anspruch 4 **gekennzeichnet durch** einen unterbrochenen Bewegungskanal zwischen sich gegenüberliegenden ersten (12, 13) und zweiten Profilabschnitten (14, 15).

6. Schließzylinder nach einem der vorhergehenden Ansprüche **dadurch gekennzeichnet, dass** der Überstand der Profilabschnitte (12, 13; 14, 15) etwa der halben Profildicke entspricht.

7. Vorrichtung mit einem Flachschlüssel und einem Schliesszylinder nach einem der vorhergehenden Ansprüche, wobei der Flachschlüssel ein Querschnittsprofil mit einer Profillängsmittelebene (x-x) aufweist, welche von den Schmalseiten des Querschnittsprofils begrenzt ist und zu den Schmalseiten hin V-förmig auslaufende, sich gegenüberliegende Profilabschnitte (12, 13) aufweist, wobei die Profillängsmittelebene (x-x) in Fluchtrichtung der die Schließkerben aufweisenden Schlüsselschaft-Schmalseite verläuft.

## Claims

1. Lock cylinder (1) having a key channel (9) which has a cross-sectional profile with a profile longitudinal centre plane (x-x) which is defined by the narrow sides of the cross-sectional profile and comprises mutually opposed profile sections (12, 13) which end in a V shape towards the narrow sides and are connected to each other with a movement channel (B), wherein the profile longitudinal centre plane (x-x) runs in the direction of alignment of a cylinder pin axis and at an angle to the movement channel (B), and the profile sections (12, 13) form wall sections (12", 12'" or 13", 13'") converging on each other at an acute angle and leading to the narrow end faces (12', 13'), **characterised in that** the angle (α) formed by the profile longitudinal centre plane (x-x) and the movement channel centre plane is less than or equal to 45°.

2. Lock cylinder according to claim 1, **characterised in that** the profile sections (12, 13) protrude beyond the broad side surfaces (17, 18) which run parallel to the profile longitudinal centre plane (x-x).

3. Lock cylinder according to any of the preceding claims, **characterised by** a paracentric basic profile.

4. Lock cylinder according to any of the preceding claims, **characterised by** second profile sections (14, 15) running parallel to the first ones (12, 13) and protruding in a V shape.

5. Lock cylinder according to claim 4, **characterised by** an interrupted movement channel between mutually opposed first (12, 13) and second (14, 15) profile sections.

6. Lock cylinder according to any of the preceding claims, **characterised in that** the projecting portion of the profile sections (12, 13; 14, 15) corresponds to approximately half the profile thickness.

7. Device having a flat key and a lock cylinder according to any of the preceding claims, wherein the flat key has a cross-sectional profile with a profile longitudinal centre plane (x-x) which is defined by the narrow sides of the cross-sectional profile and comprises mutually opposed profile sections (12, 13) which end in a V shape towards the narrow sides, wherein the profile longitudinal centre plane (x-x) runs in the direction of alignment of the narrow side of the key shank comprising the locking notches.

## Revendications

1. Cylindre de serrure (1) doté d'un canal de clé (9), qui comprend un profil en coupe transversale avec un plan médian longitudinal de profil (x-x), lequel est limité par les côtés étroits du profil en coupe transversale et comprend des sections de profil (12, 13) opposées reliées l'une à l'autre et à un canal de déplacement (B), et terminant en forme de V en direction des côtés étroits, le plan médian longitudinal de profil (x-x) s'étendant dans la direction d'alignement d'un axe de goupille cylindrique et de manière inclinée par rapport au canal de déplacement (B) et les sections de profil (12, 13) formant des sections de paroi (12", 12"' et/ou 13", 13"') menant aux surfaces d'extrémité étroites (12', 13'), se terminant en pointe l'une sur l'autre, **caractérisé en ce que** l'angle (α) formé par le plan médian longitudinal de profil (x-x) et le plan médian de canal de déplacement est inférieur ou égal à 45°.

2. Cylindre de serrure selon la revendication 1, **caractérisé en ce que** les sections de profil (12, 13) dépassent des surfaces latérales larges (17, 18) s'étendant parallèlement au plan médian longitudinal de profil (x-x).

3. Cylindre de serrure selon l'une quelconque des revendications précédentes, **caractérisé par** un profil de base paracentral.

4. Cylindre de serrure selon l'une quelconque des revendications précédentes **caractérisé par** deux sections de profil (14, 15) dépassant en forme de V, s'étendant parallèlement aux première sections (12, 13).

5. Cylindre de serrure selon la revendication 4 **caractérisé par** un canal de déplacement interrompu entre les premières (12, 13) et secondes (14, 15) sections de profil opposées.

6. Cylindre de serrure selon l'une quelconque des revendications précédentes **caractérisé en ce que** le dépassement des sections de profil (12, 13 ; 14, 15) correspond approximativement à la moitié de l'épaisseur du profil.

7. Dispositif comprenant une clé plate et un cylindre de serrure selon l'une quelconque des revendications précédentes, la clé plate comprenant un profil en coupe transversale avec un plan médian longitudinal de profil (x-x), lequel est délimité par les côtés étroits du profil en coupe transversale et comprend des sections de profil (12, 13) opposées terminant en forme de V en direction des côtés étroits, le plan longitudinal médian de profil (x-x) s'étendant dans la direction d'alignement du côté étroit de la tige de clé comprenant les encoches de fermeture.
